# EUROPÄISCHE PATENTSCHRIFT

(11) **EP 0 261 365 B1**
(45) Veröffentlichungstag und Bekanntmachung des Hinweises auf die Patenterteilung: **25.04.1990**
(21) Anmeldenummer: 87111378.3
(22) Anmeldetag: 06.08.1987
(51) Int. Cl.: C21C 5/46

(54) **Tauchlanze**
Immersion lance
Lance immergée

(30) Priorität: 20.08.1986 DE 8622299 U; 13.06.1987 DE 3719862
(43) Veröffentlichungstag der Anmeldung: 30.03.1988
(73) Patentinhaber: Plibrico Company GmbH, D-4000 Düsseldorf 1 (DE)
(72) Erfinder: Struzik, Erich, D-5650 Solingen19 (DE); Hofmann, Hans Dieter, D-5450 Neuwied 21 (DE); Stein, Dirk, D-5410 Höhr-Grenzhausen (DE)
(74) Vertreter: Cohausz & Florack Patentanwälte

(56) Entgegenhaltungen:
- EP-A- 0 091 127
- EP-A- 0 106 822
- BE-A- 904 670
- DE-A- 3 322 556
- DE-B- 2 439 700
- DE-U- 7 613 309
- US-A- 3 833 209

## Beschreibung

Die Erfindung betrifft eine Tauchlanze zum Einbringen von Behandlungsmedien, wie Gasen insbesondere inerten Gase und/oder Trägergasen, mit denen Feststoffe, wie schlackenbildende Stoffe, Kohlenstoff oder dgl. transportiert werden, in einen mit Metall gefüllten Behälter, insbesondere zur Behandlung von Roheisen oder Stahl. Die Tauchlanze besteht aus einem metallenen Innenrohr für die Zufuhr des Mediums und einer feuerfesten monolithischen keramischen Ummantelung, die mittels einer am Innenrohr anliegenden Armierung gehalten ist, und einer oder mehreren die Ummantelung durchdringenden Auslauföffnungen.

Derartige Tauchlanzen sind in vielfältiger Form bekannt und werden zum Durchmischen von Stahlschmelzen, zum Entgasen oder Entschwefeln verwendet. Dazu müssen die Lanzen so ausgelegt sein, daß sie den erheblichen Beanspruchungen widerstehen, die beim Blasvorgang infolge der Temperatur an sich sowie des Temperaturwechsels, infolge des erosiven Angriffs durch das Metall und die Schlacke, aufgrund chemischer Vorgänge und mechanischer Beanspruchung infolge der statisch und dynamisch-mechanischen Kräfte in Form von Auftrieb und Vibrationen auftreten.

Der Erfindung liegt die Aufgabe zugrunde, eine Tauchlanze zu schaffen, deren wärmeableitende Fläche um ein wesentliches Maß vergrößert ist, wodurch die thermische Beanspruchung des Feuerfest-Materials wesentlich niedriger ist und dadurch eine längere Standzeit entsteht. Außerdem soll das Widerstandsmoment der gesamten Lanze wesentlich erhöht und danach die Einwirkung zerstörender Schwingungen auf die Lanze vermieden werden.

Diese Aufgabe wird erfindungsgemäß bei einer Tauchtanze mit den gattungsgemäßen Merkmalen dadurch gelöst, daß die das Innenrohr umgebende Armierung mindestens aus einem spiralförmig gewickelten Rippenband gebildet ist, das Rippenteile mit gleichmäßigen Abständen bildet und mit dem Innenrohr verbunden ist.

Die durch das spiralförmige Rippenband um das Innenrohr erzielte Vergrößerung der wärmeableitenden Fläche bewirkt eine erhebliche Verbesserung der kühlenden Wirkung des Spülgases, wodurch kurzzeitige Überhitzungen und Verstopfungen innerhalb der Lanze vermieden werden. Gleichzeitig wird die Stabilität der Tauchlanze vergrößert.

Bevorzugt stehen die Rippenteile rechtwinklig zur Längsachse des Innenrohres, damit größtmögliche Stabilität gesichert ist. Demselben Zweck dient die Abstimmung der Abstände zwischen benachbarten Rippenwindungen auf 1/6 bis 3/6 des Innendurchmessers des Innenrohrs.

Vorteilhafterweise erstreckt sich das Rippenband über nahezu die gesamte von der Ummantelung abgedeckte Länge des Innenrohrs, um die Wärmeabfuhr optimal zu gestalten.

An sich ist die Erfindung auf alle Tauchlanzen mit beliebiger Gestaltung, Lage und Anordnung der Austrittsöffnungen anwendbar. Eine vorteilhafte Ausgestaltung ergibt sich jedoch, wenn das untere Ende des Innenrohres mit einer dünnen Blechscheibe verschlossen ist, an die sich ein Austrittsrohr anschließt, dessen Durchmesser kleiner ist als der Durchmesser des Innenrohres. Das untere Ende des Austrittsrohres soll dabei vor dem untersten Punkt der Ummantelung enden. Im untersten Bereich der Ummantelung soll weiterhin zwischen dem untersten Punkt und dem unteren Ende des Austrittsrohres ein zentrales Kopfstück aus einem einfach zu entfernenden feuerfesten Material eingesetzt sein.

Die Erfindung wird anhand des in der Zeichnung dargestellten Ausführungsbeispiels einer Tauchlanze mit den beanspruchten Merkmalen nachfolgend näher beschrieben.

Die einzige Figur zeigt einen Längsschnitt der Tauchlanze. Die Tauchlanze 1 besteht aus einem metallenen Innenrohr 2 und einer feuerfesten keramischen monolithischen Ummantelung 3. Das untere Ende des Innenrohres 2 ist mit einer dünnen Blechscheibe 4 verschlossen, an die sich ein Austrittrohr 5 anschließt. Zwischen dem unteren Ende 6 des Austrittsrohres 5 und dem untersten Punkt 7 der Ummantelung 3 ist ein leicht ausbrechbares Kopfstück 8 aus Feuerfest-Material vorgesehen.

Das Innenrohr 2 steht am unteren Ende 12 durch einen oder mehrere seitliche Kanäle 13 in der Ummantelung 3 mit der Umgebung in Verbindug. Durch diesen oder diese Kanäle 13 gelangen die ggf. mit Feststoffen beladenen Gase aus dem Innenrohr 2 bei eingetauchter Tauchlanze in die Metallschmelze. Wenn eine oder mehrere der Kanäle 13 mit Schlacke- oder Metallresten verstopft ist, wird das Kopfstück 8 ausgebrochen und die Blechscheibe 4 durchstoßen. Damit hat das Innenrohr 2 eine leicht zu schaffende weitere Ausmündung.

Das Innenrohr 2 ist mit einem spiralförmig gewickelten Rippenband 9 umgeben, das so gewickelt ist, daß Rippenteile 10 mit gleichmäßigen Abständen 11 in Axialrichtung der Lanze gebildet sind. Die Rippenteile 10 stehen, wie die Zeichnung erkennen läßt, im rechten Winkel zur Längsachse des Innenrohres 2 und sind gewellt. Dadurch wird die wärmeableitende Oberfläche vergrößert.

Eine Stabilitätserhöhung ergibt sich durch einen oder mehrere Stäbe 14, die am Außenumfang des Rippenbandes 9 parallel zur Achse des Innenrohrs 2, z. B. durch Schweißen oder Löten, angebracht sind. Mehrere Stäbe 14 können das Rippenband 9 käfigartig umgeben.

## Patentansprüche

1. Tauchlanze zum Einbringen von Behandlungsmedien, wie Gasen, insbesondere inerten Gase und/oder Trägergasen, mit denen Feststoffe, wie schlackenbildende Stoffe, Kohlenstoff oder dgl. transportiert werden, in einen mit flüssigem Metall gefüllten Behälter, insbesondere zur Behandlung von Roheisen oder Stahl, bestehend aus einem metallenen Innenrohr für die Zufuhr des Mediums und einer feuerfesten monolithischen keramischen Ummantelung, die mittels einer am Innenrohr anliegenden Armierung gehalten ist, und einer oder mehreren die Ummantelung durchdringenden Auslauföffnungen, dadurch gekennzeichnet, daß die das Innenrohr (2) umgebende Armierung aus mindestens einem spiralförmig gewickelten Rippenband (9) gebildet ist, das Rippenteile (10) mit gleichmäßigen Abständen (11) bildet und mit dem Innenrohr (2) verbunden ist.

2. Tauchlanze nach Anspruch 1, dadurch gekennzeichnet, daß die Rippenteile (10) rechtwinklig zur Längsachse des Innenrohres (2) stehen.

3. Tauchlanze nach Anspruch 1 oder 2, dadurch gekennzeichnet, daß das Rippenband (9) so gewickelt ist, daß die Abstände (11) zwischen benachbarten Rippenwindungen 1/6 bis 3/6 des Innendurchmessers des Innenrohres (2) betragen.

4. Tauchlanze nach einen der Anspüche 1 bis 3, dadurch gekennzeichnet, daß sich das Rippenband (9) über nahezu die gesamte von der Ummantelung (3) abgedeckte Länge des Innenrohres (2) erstreckt.

5. Tauchlanze nach einem der Ansprüche 1 bis 4, dadurch gekennzeichnet, daß das untere Ende (12) des Innenrohres (2) mit einer dünnen Blechscheibe (4) verschlossen ist, an die sich ein Austrittsrohr (5) anschließt, dessen Durchmesser kleiner ist als der Durchmesser des Innenrohres (2), daß das untere Ende (6) des Austrittsrohres (5) vor dem untersten Punkt (7) der Ummantelung (3) endet und daß im untersten Bereich der Ummantelung (3) zwischen dem untersten Punkt (7) und dem unteren Ende (6) des Austrittsrohres (5) ein zentrales Kopfstück (8) aus einem einfach zu entfernenden feuerfesten Material eingesetzt ist.

6. Tauchlanze nach einen der Ansprüche 1 bis 5, dadurch gekennzeichnet, daß die Rippenteile (10) gewellt sind.

7. Tauchlanze nach einen der Ansprüche 1 bis 6, dadurch gekennzeichnet daß die Rippenteffe (10) durch mindestens einen sich parallel zur Achse des Innenrohrs (2) erstreckenden Stab (14) miteinander verbunden sind.

8. Tauchlanze nach Anspruch 7, dadurch gekennzeichnet, daß zwei oder mehrere Stäbe (14) abstandsweise am Umfang des Rippenbandes (9) verteilt käfigartig angebracht sind.

## Revendications

1. Lance immergée pour l'introduction de milieu de traitement comme des gaz, en particulier des gaz inertes et/ou des gaz de support avec lesquels sont transportés des corps formant du laitier, du carbone ou similaires, dans un récipient rempli de métal, en particulier pour le traitement de da fonte brute ou de l'acier, constituée d'un tube intérieur en métal pour l'amenée du milieu et un revêtement céramique réfractaire monolithe, qui est maintenu par une armature adjacente au tube intérieur, et une ou plusieurs ouvertures d'évacuation traversent le revêtement, caractérisée en ce que l'armature entourant le tube intérieur (2) est formée par au moins une bande nervurée (9) enroulée en forme de spirale, qui forme des parties de nervures (10) de mêmes écartements (11), et qui est reliée au tube intérieur (2).

2. Lance immergée selon la revendication 1, caractérisée en ce que les parties de nervures (10) sont orthogonales à l'axe longitudinal du tube intérieur (2).

3. Lance immergée selon la revendication 1 ou 2, caractérisée en ce que la bande ondulée (9) est enroulée de telle manière que les écartements (11) entre des courbes de nervures adjacentes soient de 1/6 du diamètre intérieur du tube intérieur (2).

4. Lance immergée selon l'une des revendications 1 à 3, caractérisée en ce que la bande nervurée (9) s'étend sur à peu près la totalité de la lon- geur du tube intérieur (2) recouverte par le revêtement (3).

5. Lance immergée selon l'une des revendications 1 à 4, caractérisée en ce que l'extrémité inférieure (12) du tube intérieur (2) est fermée par un disque de tôle mince (4), auquel se raccorde un tube d'évacuation (5) dont le diamètre est inférieur au diamètre du tube intérieur (2), que l'extrémité inférieure (6) du tube d'évacuation (5) se termine avant le point (7) le plus bas du revêtement (3) et que dans la zone la plus basse du revêtement (3), une pièce de tête centrale (8) en un matériau réfractaire facile à éliminer est logée entre le point (7) le plus bas et l'extrémité inférieure (6) du tube d'évacuation (5).

6. Lance immergée selon l'une des revendications 1 à 5, caractérisée en ce que les parties de nervure (10) sont ondulées.

7. Lance immergée selon l'une des revendications 1 à 6, caractérisée en ce que les parties de nervures (10) sont reliées entre elles par au moins une barre (14) s'étendant parallèlement à l'axe du tube intérieur (2).

8. Lance immergée selon la revendication 7, caractérisée en ce que deux barres (14) sont disposées réparties à la manière d'une cage à écartement à la périphérie de la bande nervurée.

## Claims

1. An immersion lance for the introduction of treatment media, such as gases, more particularly inert gases and/or vehicling gases, by which solids, such as slag-forming substances, carbon or the like are vehicled, into a container filled with liquid metal, more particularly for the treatment of pig iron or steel, comprising: a metal inner tube for the supply of the medium; a refractory monolithic ceramic jacketing retained by means of a reinforcement bearing against the inner tube; and one or more outlet apertures extending through the jacketing, characterized in that the reinforcement enclosing the inner tube (2) is formed by at least one spirally wound ribbed band (9) which forms ribbed parts (10) at uniform distances (11) and is connected to the inner tube (2).

2. An immersion lance according to claim 1, characterized in that the ribbed parts (10) stand at right angles to the longitudinal axis of the inner tube (2).

3. An immersion lance according to claims 1 or 2, characterized in that the ribbed band (9) is so wound that the distances (11) between adjacent ribbed windings amount to 1/6 to 3/6 of the internal diameter of the inner tube (2).

4. An immersion lance according to one of claims 1 to 3, characterized in that the ribbed band (9) extends over substantially the whole length of the inner tube (2) which is covered by the jacketing (3).

5. An immersion lance according to one of claims 1 to 4, characterized in that the lower end (12) of the inner tube (2) is closed by a thin sheet metal disc (4) adjoined by an outlet tube (5) whose diameter is smaller than the diameter of the inner tube (2); the bottom end (6) of the outlet tube (5) terminates before the lowest point (7) of the jacketing (3); and a central head member (8) of a refractory material which can be very simply removed is inserted between the lowest point (7) and the bottom end (6) of the outlet tube (5) in the lowest zone of the jacketing (3).

6. An immersion lance according to one of claims 1 to 5, characterized in that the ribbed parts (10) are corrugated.

7. An immersion lance according to one of claims 1 to 6, characterized in that the ribbed parts (10) are interconnected by at least one rod (14) extending parallel with the axis of the inner tube (2).

8. An immersion lance according to claim 7, characterized in that two or more rods (14) are disposed cage-fashion distributed spaced-out over the periphery of the ribbed band (9).
